# EUROPÄISCHE PATENTSCHRIFT

(11) **EP 1 012 805 B1**
(45) Veröffentlichungstag und Bekanntmachung des Hinweises auf die Patenterteilung: **19.06.2002**
(21) Anmeldenummer: 98928058.1
(22) Anmeldetag: 24.03.1998
(51) Int. Cl.: G08B 17/107

(54) **RAUCHMELDER**
SMOKE DETECTOR
DETECTEUR DE FUMEE

(30) Priorität: 23.09.1997 DE 19741853
(43) Veröffentlichungstag der Anmeldung: 28.06.2000
(73) Patentinhaber: ROBERT BOSCH GMBH, 70442 Stuttgart (DE)
(72) Erfinder: OPPELT, Ulrich, D-85604 Zorneding (DE)
(86) Internationale Anmeldenummer: DE9800857
(87) Internationale Veröffentlichungsnummer: WO9916033

(56) Entgegenhaltungen:
- EP-A- 0 175 940
- EP-A- 0 588 232
- WO-A-89/09392

## Beschreibung

### Stand der Technik

Die Erfindung geht von der Gattung aus, wie im unabhängigen Anspruch 1 angegeben.

Zur Brandfrüherkennung werden im allgemeinen Rauchmelder eingesetzt. Ein Verfahren, Rauchpartikel zu detektieren, besteht in der Messung von an Rauchpartikeln gestreuter Strahlung. Solche auf dem Streustrahlungsprinzip beruhende Rauchmelder benutzen üblicherweise das Verfahren der Vorwärtsstreuung, weil damit größere Signale am Strahlungsempfänger zu erzielen sind. Ein solcher Rauchmelder besteht aus einem Strahlungssender (normalerweise gepulst), einer Linse zur Bündelung der Strahlen und einem Strahlungsempfänger, zum Beispiel einer Photodiode, gegebenenfalls mit einer Linse zum Einfangen des Streukegels der gestreuten Strahlung. Strahlungsempfänger und Strahlungssender haben keine direkte Sichtverbindung, sondern sind durch entsprechende mechanische Maßnahmen optisch voneinander getrennt. Zwischen der Strahlungssenderichtung und der Empfangsrichtung liegt ein stumpfer Winkel, und der Streuwinkel an den zu detektierenden Rauchpartikeln ist ebenfalls stumpf.

Neben diesen vorwärtsstreuenden Rauchmeldern gibt es Ausführungen mit Rückwärtsstreuung. Hierbei sind Strahlungssender und Strahlungsempfänger nebeneinander angeordnet, der Streuwinkel, ist spitz (Patentschrift DE 38 31 654 C2).

Nachteilig an den bekannten Verfahren ist jeweils, daß nur ein kleiner Anteil der gestreuten Strahlung auf den Strahlungsempfänger fällt, während die verbleibende Streustrahlung für die Messung verloren ist. Weiterhin wird nur jeweils einer der bevorzugten Meßeffekte, Vorwärts- bzw. Rückwärtsstreuung, ausgenutzt.

Aus dem Dokument WO-A-8909392 ist ein auf dem Streustrahlungsprinzip beruhender Verschmutzungsdetektor bekannt, wobei die Meßkammer aus einem innen verspiegelten Rohr mit elliptischem Querschnitt besteht und wobei der Strahlungssender entlang eines Brennpunkts ausstrahlt und der Strahlungsempfänger auf dem zweitem Brennpunkt am Ende des Rohres angebracht ist.

### Vorteile der Erfindung

Der Anmeldungsgegenstand mit den Merkmalen des Anspruches 1 hat folgenden Vorteil:

Die Erfindung ermöglicht es, fast die gesamte an den Rauchpartikeln gestreute Strahlung einem Strahlungsempfänger als Meßsignal zuzuführen. Dies beinhaltet sowohl die vorwärtsgestreute Strahlung, die rückwärtsgestreute Strahlung, als auch die gestreute Strahlung aller Zwischenbereiche. Damit wird die Messung insgesamt empfindlicher, da fast kein Verlust durch nicht eingefangene Strahlung entsteht. Der erfindungsgemäße Rauchmelder berücksichtigt weiterhin, die durch unterschiedliche Partikeldurchmesser begründeten Streuungseigenschaften.

Vorteilhafte Weiterbildungen sind in den abhängigen Ansprüchen angegeben, deren Merkmale auch, soweit sinnvoll, miteinander kombiniert werden können.

Als Strahlungssender kann eine lichtemittierende Diode, ein Halbleiterlaser oder eine Blitzlampe vorgesehen sein.

### Zeichnung

Ausführungsbeispiele der Erfindung sind in der Zeichnung gezeigt und in der nachfolgenden Beschreibung näher erläutert. Es ist dargestellt in
Figuren 1 bis 3: schematische Längsschnitte durch unterschiedliche Rauchmelder nach der Erfindung,
Figur 4: eine schematische, perspektivische Darstellung eines weiteren Ausführungsbeispiels nach der Erfindung.

Im wesentlichen gleiche Teile in unterschiedlichen Figuren sind mit gleichen Bezugszeichen versehen.

### Beschreibung der Ausführungsbeispiele

Figur 1 zeigt die prinzipielle Anordnung mit einem durch die Brennpunkte 1 und 2 eines Hohlellipsoids 3 geführten Schnitt. Das Hohlellipsoid 3 ist innen verspiegelt und mit Öffnungen 4 versehen, die im Verhältnis zur Innenfläche des Hohlellipsoids 3 klein sind, also beispielsweise max. 10% der Innenfläche ausmachen. Der erste Brennpunkt 1 und seine unmittelbare Umgebung bilden das Meßfeld 5, wo Rauchpartikel zugleich durch einen Strahlungssender 6 bestrahlt und durch einen Strahlungsempfänger 7 im Brennpunkt 2 detektiert werden können. Zu dem Strahlungsempfänger 7 gehört ein Strahlungssammler, der im zweiten Brennpunkt 2 angebracht ist. Es kann dort aber auch stattdessen der Strahlungsempfänger selbst angebracht sein. Als Strahlungssammler kann beispielsweise jeweils eine Halbkugellinse für die unterhalb der Zeichenebe bzw. oberhalb der Zeichenebene liegende Halbschale des Hohlellipsoids 3 dienen.

Der Strahlungsempfänger kann aus einer oder mehreren Photodioden oder einem äquivalenten Bauelement bestehen. Die Photodioden können so angeordnet sein, daß eine bevorzugt die Strahlung aus der Rückwärtsstreuung und die andere bevorzugt die Strahlung aus der Vorwärtsstreuung empfängt, wie in Figur 2 angedeutet, so der Bereich der Rückwärtsstreuung durch den Empfangswinkel 8 bezeichnet ist. Damit wird es möglich, die aus den verschiedenen Streuwinkeln empfangene Streustrahlung in einer einzigen Auswerteeinheit getrennt voneinander zu bewerten und Rückschlüsse auf die jeweilige Brandart zu ziehen, die typisch für die jeweilige Partikelgröße ist. Andere sinnvolle Bewertungen von Winkelbereichen sind möglich.

Der durch das Hohlellipsoid 3 gebildete Spiegel kann, wie in Figur 1 gezeigt, mit einer Anzahl von Öffnungen 4 versehen sein, die es den Rauchpartikeln ermöglichen, in das Meßfeld 5 vorzudringen. Die Öffnungen 4 sind bezüglich des Oberflächenverbrauches klein gegenüber der Gesamtoberfläche, so daß kein nennenswerter Verlust an dem Anteil der vom Hohlellipsoid 3 reflektierten Strahlung auftritt.

Wie Figur 3 zeigt, ist es auch möglich, eine Kuppe oder beide Kuppen an den Enden der Längsachse des Hohlellipsoids 3 anzuschneiden, um einen Raucheintritt durch eine Öffnung 4a zu ermöglichen.

Schließlich ist es gemäß Fig. 4 möglich, nur eine Teilschale 9 eines Hohlellipsoids zu verwenden, um freien Zugang der Rauchpartikel zum Messen zu ermöglichen. Diese Lösung zeichnet sich durch einen einfachen konstruktiven Aufbau aus. Hier ist ersichtlich, daß - wie auch in den anderen Figuren - in der Verlängerung der Strecke vom Strahlungssender 6 zum Meßfeld 5 eine Lichtfalle 10 angeordnet ist. Halteelemente 11 für den Strahlungsempfänger 7 sind schematisch dargestellt.

Alle beschriebenen Ausführungsbeispiele können, wie bei optischen Rauchmeldern üblich, mit einem Labyrinth versehen sein, um den Eintritt von Fremdlicht in das Hohlellipsoid 3 zu verhindern.

## Patentansprüche

1. Rauchmelder nach dem Streustrahlungsprinzip mit einem für Rauchpartikel zugänglichen Meßfeld (5) in einer Meßkammer, auf das die Strahlungsrichtung eines Strahlungssenders (6) gerichtet ist, wobei im Meßfeld (5) auftretende Steustrahlung durch einen Strahlungsempfänger (7) empfangbar ist, **dadurch gekennzeichnet, daß**
- die Meßkammer einen Teil eines innen verspiegelten Hohlellipsoids (3) umfaßt,
- das Meßfeld (5) am ersten Brennpunkt (1) des Hohlellipsoids (3) angeordnet ist,
- der Strahlungsempfänger (7) am zweiten Brennpunkt (2) des Hohlellipsoids (3) angeordnet ist.

2. Rauchmelder nach Anspruch 1, **dadurch gekennzeichnet, daß** das Hohlellipsoid (3) nahezu vollständig geschlossen und mit kleinen, für den Raucheintritt aber ausreichend großen Öffnungen (4) versehen ist.

3. Rauchmelder nach Anspruch 1, **dadurch gekennzeichnet, daß** an den Kuppen um die Längsachse des Hohlellipsoids (3) herum jeweils eine Öffnung (4a) für den Raucheintritt in die Meßkammer vorgesehen ist.

4. Rauchmelder nach Anspruch 1, **dadurch gekennzeichnet, daß** nur eine Teilschale (9) des Hohlellipsoids als Reflektor verwendet ist und die verbleibende Öffnung für den Raucheintritt in die Meßkammer dient.

5. Rauchmelder nach einem der vorangehenden Ansprüche, **dadurch gekennzeichnet, daß** zur Erfassung der Rückwärtsstreuung ein erster Strahlungsempfänger (7a) und zur Erfassung der Vorwärtsstreuung ein zweiter Strahlungsempfänger (7b) vorgesehen ist.

6. Rauchmelder nach einem der vorangehenden Ansprüche, **dadurch gekennzeichnet, daß** als Strahlungssender (6) eine lichtemittierende Diode vorgesehen ist.

7. Rauchmelder nach einem der Ansprüche 1 bis 5, **dadurch gekennzeichnet, daß** als Strahlungssender (6) ein Halbleiterlaser vorgesehen ist.

8. Rauchmelder nach einem der Ansprüche 1 bis 5, **dadurch gekennzeichnet, daß** als Strahlungssender (6) eine Blitzlampe vorgesehen ist.

## Claims

1. Smoke detector based on the scattered radiation principle, having a measuring field (5) which is accessible to smoke particles, is arranged in a measuring chamber and at which the radiation direction of a radiation emitter (6) is aimed, it being possible for scattered radiation that occurs in the measuring field (5) to be received by a radiation receiver (7), **characterized in that**
- the measuring chamber comprises part of an internally reflective hollow ellipsoid (3),
- the measuring field (5) is arranged at the first focus (1) of the hollow ellipsoid (3),
- the radiation receiver (7) is arranged at the second focus (2) of the hollow ellipsoid (3).

2. Smoke detector according to Claim 1, **characterized in that** the hollow ellipsoid (3) is virtually completely closed and is provided with openings (4) which are small but sufficiently large for smoke to enter.

3. Smoke detector according to Claim 1, **characterized in that** an opening (4a) for smoke to enter the measuring chamber is in each case provided at the rounded sections around the longitudinal axis of the hollow ellipsoid (3).

4. Smoke detector according to Claim 1, **characterized in that** only a partial shell (9) of the hollow ellipsoid is used as a reflector, and the remaining opening is used for smoke to enter the measuring chamber.

5. Smoke detector according to one of the preceding claims, **characterized in that** in order to register the backscatter, a first radiation receiver (7a) is provided, and in order to register the forward scatter, a second radiation receiver (7b) is provided.

6. Smoke detector according to one of the preceding claims, **characterized in that** the radiation emitter (6) provided is a light-emitting diode.

7. Smoke detector according to one of Claims 1 to 5, **characterized in that** the radiation emitter (6) provided is a semiconductor laser.

8. Smoke detector according to one of Claims 1 to 5, **characterized in that** the radiation emitter (6) provided is a flashlamp.

## Revendications

1. Détecteur de fumée fonctionnant selon le principe des rayons dispersés comprenant un champ de mesure (5) accessible aux particules de fumée dans une chambre de mesure, champ sur lequel on dirige la direction du rayonnement d'un émetteur de rayonnement (6), les dispersions produites dans le champ de mesure (5) étant reçues par un récepteur de rayonnement (7),
**caractérisé en ce que**
- la chambre de mesure comprend une partie d'un ellipsoïde creux (3) dont la surface intérieure est réfléchissante,
- le champ de mesure (5) est prévu au premier foyer (1) de l'ellipsoïde creux (3), et
- le récepteur de rayonnement (7) est monté au deuxième foyer (2) de l'ellipsoïde (3).

2. Détecteur de fumée sans revendication 1,
**caractérisé en ce que**
l'ellipsoïde creux (3) est fermé pratiquement complètement et ne comporte que deux petites ouvertures (4) néanmoins suffisantes pour l'entrée de la fumée.

3. Détecteur de fumée selon la revendication 1,
**caractérisé en ce qu'**
au niveau des calottes autour de l'axe longitudinal de l'ellipsoïde creux (3) on a chaque fois une ouverture (4a) pour l'entrée de la fumée dans la chambre de mesure.

4. Détecteur de fumée selon la revendication 1,
**caractérisé en ce que**
seulement une coquille partielle (9) de l'ellipsoïde creux est utilisée comme réflecteur et l'ouverture restante sert à l'entrée de la fumée de la chambre de mesure.

5. Détecteur de fumée selon l'une quelconque des revendications précédentes
**caractérisé par**
un premier récepteur de rayonnement (7a) pour détecter le rayonnement dispersé en retour et un second récepteur de rayonnement (7b) pour détecter le rayonnement direct.

6. Détecteur de fumée selon l'une quelconque des revendications précédentes,
**caractérisé en ce que**
l'émetteur de rayonnement (6) est une diode photo émissive.

7. Détecteur de fumée selon l'une quelconque des revendications 1 à 5,
**caractérisé en ce que**
l'émetteur de rayonnement (6) est un semi-conducteur.

8. Détecteur de fumée selon l'une des revendications 1 à 5,
**caractérisé en ce que**
l'émetteur de rayonnement (6) est une lampe flash.
